# FASCICULE DE BREVET EUROPEEN

(11) **EP 0 621 934 B1**
(45) Date de publication et mention de la délivrance du brevet: **30.07.1997**
(21) Numéro de dépôt: 93902151.5
(22) Date de dépôt: 08.01.1993
(51) Int. Cl.: F16K 15/16

(54) **CLAPET, NOTAMMENT POUR CIRCUIT D'AMOR AGE D'UNE POMPE**
KLAPPE INSBESONDERE FÜR DEN STARTKREIS EINER PUMPE
VALVE, IN PARTICULAR FOR A PUMP PRIMING CIRCUIT

(30) Priorité: 14.01.1992 FR 9200303
(43) Date de publication de la demande: 02.11.1994
(73) Titulaire: KSB S.A., 92635 Gennevilliers Cédex (FR)
(72) Inventeur: MABILLOT, Christian, F-36000 Châteauroux (FR); FRAGNET, Jean-François, F-36000 Châteauroux (FR)
(74) Mandataire: Eidelsberg, Victor Albert
(86) Numéro de dépôt international: EP9300019
(87) Numéro de publication internationale: WO9314336

(56) Documents cités:
- DD-A- 115 376
- DE-A- 2 260 520
- DE-A- 2 409 331
- DE-A- 2 625 057
- DE-C- 174 085
- DE-C- 222 761
- FR-A- 1 057 609

## Description

La présente invention est relative aux clapets pouvant être utilisés dans le circuit d'amorçage d'une pompe.

Il est connu de prévoir, dans les pompes, un clapet qui, lorsqu'il est ouvert, permet une circulation interne entre le refoulement et l'aspiration. L'eau est projetée dans l'ouïe d'aspiration de la première roue et entraîne avec elle une partie de l'air de la chambre d'aspiration. Une dépression se crée dans l'aspiration et l'eau monte dans la tuyauterie. L'eau chargée d'air arrive dans la chambre de refoulement où s'effectue la décantation. L'eau décantée retourne vers l'aspiration, en passant par le clapet, et le cycle recommence. L'eau monte progressivement dans la tuyauterie d'aspiration au fur et à mesure que l'air est éliminé. Quand l'air est complètement évacué, l'eau remplit entièrement la pompe et la montée en pression provoque la fermeture du clapet. La pompe est amorcée.

On connait une pompe de ce genre à circuit d'amorçage automatique, dans lequel le clapet comporte un ressort de rappel. Il s'agit d'une pièce mécanique dont on peut se rendre bien maître des cotes. Mais le ressort de rappel est dans le passage du liquide, ce qui nécessite des nettoyages fréquents. On connaît également une pompe à système d'amorçage automatique comportant, comme clapet, un tube en caoutchouc déformable. Ce clapet à passage direct ne nécessite pas de nettoyage. Mais le tube en caoutchouc vieillit dans le temps, de sorte que ses caractéristiques mécaniques deviennent incertaines.

Du document DE-C-222 761 est connu une pompe à circuit d'amorçage comportant un clapet avec un siège muni d'un orifice et un obturateur monté de manière à pouvoir être appliqué sur le siège devant l'orifice, l'obturateur étant une lame élastique encastrée d'un côté. Le clapet est fixé directement sur l'intérieure du corps de la pompe et agit sur un deuxième élément opposé. Cet arragement n'est pas économique pour une pompe visée par l'invention.

L'invention remédie aux inconvénients des pompes comportant un clapet antérieur par un clapet nouveau qui cumule les avantages des clapets antérieurs.

L'invention vise une pompe à circuit d'amorçage comportant un clapet, dont le siège est enfilé dans une glissière ménagée sur un élément d'amorçage fixé sur le corps de pompe. Ce clapet comprend un siège muni d'un orifice et un obturateur monté de manière à pouvoir être appliqué sur le siège devant l'orifice. L'obturateur est une lame élastique encastrée d'un côté et dont la flexibilité croit du côté encastré à l'extrémité opposée à ce côté, connu par exemple du document DE-C-174 085.

Ce n'est qu'en prévoyant une lame élastique obéissant à la loi de flexibilité mentionnée ci-dessus que l'on peut faire fonctionner de manière fiable le circuit d'amorçage automatique d'une pompe. La lame élastique, notamment métallique, ne vieillit pas. Elle ne nécessite pas non plus de nettoyages fréquents.

Pour obtenir la loi de flexibilité mentionnée ci-dessus, on peut faire en sorte que la largeur de la lame et/ou que son épaisseur diminue du côté encastré à l'extrémité opposée.

Le fonctionnement est plus fiable lorsqu'il est prévu un talon issu du bord de l'orifice le plus éloigné du côté encastré et en saillie vers la lame.

Au dessin annexé, donné uniquement à titre d'exemple:
la figure 1 est une vue en coupe partielle d'un pompe suivant l'invention;
la figure 2 est une vue en coupe partielle d'un partie du circuit d'amorçage de la pompe de la figure 1;
la figure 3 est une vue en perspective éclatée partielle illustrant le montage du siège du clapet suivant l'invention ;
la figure 4 est une vue en coupe longitudinale du siège du clapet suivant l'invention ; et
la figure 5 en est une vue en plan.

La pompe représentée à la figure 1 comporte une chambre d'aspiration 1 communiquant avec une chambre de refoulement 2, non représentée, par l'intermédiaire d'un corps de pompe cellulaire 3. La chambre d'aspiration 1 peut communiquer également avec la chambre de refoulement par un circuit 4 d'amorçage susceptible d'être fermé par un clapet comportant un siège 5 percé d'un orifice 6 et une lame 7 élastique.

Le siège 5 est monté sur le corps de pompe en étant enfilé dans une glissière 8 ménagée sur un élément d'amorçage 9 du corps de pompe. Le siège 5 est en forme d'arc-de-cercle. L'orifice 6 est de forme longitudinale et est bordé, du côté opposé à celui où la lame 7 est encastrée, d'un talon 10 en saillie vers la lame 7. De l'autre côté de l'orifice 6, le siège 5 comporte deux tétons 11 coopérant avec deux trous 12 de la lame, de manière à encastrer celle-ci.

La lame 7 est constituée d'une partie sensiblement rectangulaire 13 destinée à permettre son encastrement, partie 13 dans laquelle sont ménagés les trous 12, et d'une partie 14 en forme de triangle isocèle dont la base est accolée à un côté de la partie 13. En raison de la diminution de la largeur de la partie 14 au fur et à mesure que l'on s'éloigne de la partie 13 encastrée, la flexibilité de la partie 14 augmente.

## Revendications

1. Pompe à circuit d'amorçage comportant un clapet avec un siège (5) muni d'un orifice (6) et un obturateur (7) monté de manière à pouvoir être appliqué sur le siège (5) devant l'orifice (6), l'obturateur étant une lame élastique (7) encastrée d'un côté, caractérisée en ce que le siège (5) est enfilé dans une glissière (8) ménagée sur un élément d'amorçage (9) fixé sur le corps de pompe et en ce que la flexibilité de la lame élastique (7) croît du côté encastré à l'extrémité opposée à ce côté.

2. Pompe suivant la revendication 1, caractérisée en ce que la largeur de la lame (7) diminue du côté encastré à l'extrémité opposée.

3. Pompe suivant la revendication 2, caractérisée en ce que la lame (7) comporte une partie (14) triangulaire.

4. Pompe suivant la revendication 1 ou 2, caractérisée en ce que l'épaisseur de la lame (7) décroît du côté encastré à l'extrémité opposée.

5. Pompe suivant l'une des revendications 1 à 4, caractérisée par deux tétons (11) issus du siège (5) et pénétrant dans deux trous (12) de la lame (7) situés plus près du côté opposé que de l'extrémité libre.

6. Pompe suivant l'une des revendications 1 à 5, caractérisée par un talon (10) issu du bord de l'orifice (6) le plus éloigné du côté encastré et en saillie vers la lame (7).

7. Pompe suivant l'une des revendications 1 à 6, caractérisée en ce que le siège (5) est en forme d'arc-de-cercle.

## Patentansprüche

1. Pumpe mit einem Startkreis, welche eine Klappe mit einem mit einer Öffnung (6) versehenen Sitz (5) aufweist, und eine Verschlußvorrichtung (7), die derart montiert ist, daß sie auf dem Sitz (5) vor der Öffnung (6) angebracht werden kann, wobei die Verschlußvorrichtung eine elastische Zunge (7) ist, die an einer Seite fest gelagert ist, dadurch **gekennzeichnet**, daß der Sitz (5) in eine Gleitführung (8) eingeführt ist, die auf einem Element (9) des Startkreises, das am Pumpenkörper befestigt ist, angebracht ist, und daß die Biegsamkeit der elastischen Zunge (7) von der gelagerten Seite zu dem dieser Seite gegenüberliegenden Ende hin zunimmt.

2. Pumpe nach Anspruch 1, dadurch **gekennzeichnet**, daß die Breite der Zunge (7) von der gelagerten Seite zu dem entgegengesetzten Ende hin abnimmt.

3. Pumpe nach Anspruch 2, dadurch **gekennzeichnet**, daß die Zunge (7) einen dreieckförmigen Teil (14) aufweist.

4. Pumpe nach Anspruch 1 oder 2, dadurch **gekennzeichnet**, daß die Dicke der Zunge (7) von der gelagerten Seite zu dem entgegengesetzten Ende hin abnimmt.

5. Pumpe nach einem der Ansprüche 1 bis 4, **gekennzeichnet** durch zwei Erhebungen (11), die von dem Sitz (5) ausgehen und in zwei Ausnehmungen (12) der Zunge (7) eingreifen, die näher an der dem freien Ende gegenüberliegenden Seite sind.

6. Pumpe nach einem der Ansprüche 1 bis 5, **gekennzeichnet** durch einen Ansatz (10), der sich am Rand der Öffnung (6), welcher von der gelagerten Seite am weitesten entfernt ist, erhebt und in Richtung zur Zunge (7) vorspringt.

7. Pumpe nach einem der Ansprüche 1 bis 6, dadurch **gekennzeichnet**, daß der Sitz (5) die Form eines Kreisbogens aufweist.

## Claims

1. Pump with priming circuit comprising a valve with a seat (5) equipped with an orifice (6) and a shutter (7) fitted so as to be able to be applied to the seat (5) in front of the orifice (6), the shutter being a flexible blade (7) shrouded on one side, characterized in that the seat (5) is slipped into a slide (8) arranged on a priming element (9) fixed to the pump body and in that the flexibility of the flexible blade (7) increases from the shrouded side to the end opposite this side.

2. Pump according to Claim 1, characterized in that the width of the blade (7) decreases from the shrouded side to the opposite end.

3. Pump according to Claim 2, characterized in that the blade (7) comprises a triangular section (14).

4. Pump according to Claim 1 or 2, characterized in that the thickness of the blade (7) decreases from the shrouded side to the opposite end.

5. Pump according to one of Claims 1 to 4, characterized by two nipples (11) emerging from the seat (5) and penetrating into two holes (12) of the blade (7) situated closer to the opposite side than to the free end.

6. Pump according to one of Claims 1 to 5, characterized by a heel (10) emerging from the edge of the orifice (6) farthest away from the shrouded side and projecting towards the blade (7).

7. Pump according to one of Claims 1 to 6, characterized in that the seat (5) is in the form of an arc of a circle.
